# EUROPÄISCHE PATENTSCHRIFT

(11) **EP 1 319 483 B1**
(45) Veröffentlichungstag und Bekanntmachung des Hinweises auf die Patenterteilung: **08.08.2007**
(21) Anmeldenummer: 02027397.5
(22) Anmeldetag: 09.12.2002
(51) Int. Cl.: B27G 15/00, B23B 51/00

(54) **Zylinderkopfbohrer mit Hartmetallschneiden**
Drill with cylindrical head with hard metal cutters
Mèche avec tête cylindrique avec éléments de coupe en métal dur

(30) Priorität: 15.12.2001 DE 10161823
(43) Veröffentlichungstag der Anmeldung: 18.06.2003
(73) Patentinhaber: TIGRA Hartstoff GmbH, 86698 Oberndorf a. Lech (DE)
(72) Erfinder: Feld, Harald, Dr., 86678 Ehingen (DE)
(74) Vertreter: Gallo, Wolfgang

(56) Entgegenhaltungen:
- EP-A- 0 976 492
- EP-A- 1 136 209
- DE-U- 8 808 954
- US-A- 1 515 548
- US-A- 5 399 051

## Beschreibung

Die Erfindung betrifft einen Zylinderkopfbohrer mit Hartmetallschneiden gemäß Oberbegriff des Anspruchs 1. Hartmetallschneiden sind wünschenswert bzw. erforderlich, da Bohrungen, z.B. bei der Fertigung von Möbelteilen, meist in kunstharzgebundenen Pressspanplatten hergestellt werden, so dass Werkzeuge aus Werkzeugstählen ohne Hartmetallschneiden nur eine unbefriedigende Standzeit erreichen.

Die Ausbildung eines Zylinderkopfbohrers mit Hartmetallschneiden ist allerdings eine aufwendige Angelegenheit, da sowohl eine Bohrspitze erforderlich ist, als auch sich über die ganze Stirnfläche erstreckende sowie auch am Umfang wirkende Schneiden notwendig sind, um saubere zylindrische Senkbohrungen herzustellen.

Aus der EP 1 136 209 A2 ist ein Werkzeug mit den Merkmalen des Oberbegriffs des Anspruchs 1 bekannt.

Aufgabe der Erfindung ist es daher, einen Zylinderkopfbohrer so auszubilden, dass er in Stückzahlen mit möglichst geringem Aufwand kostengünstig herstellbar ist, aber die notwendige Präzision erreicht.

Diese Aufgabe wird gemäß der Erfindung durch die im Anspruch 1 angegebene Anordnung gelöst. Eine vorteilhafte Ausgestaltungen der Erfindung ist Gegenstand des Unteranspruch 2.

Das erfindungsgemäße Konzept besteht also darin, den gesamten Kopf des Zylinderkopfbohrers bzw. Werkzeugs aus Hartmetall herzustellen, und zwar im Spritzgussverfahren unter Verwendung von mit einem Wachs als Plastifizierer versetztem Hartmetallpulver, und Sintern des spritzgegossenen grünen Rohlings, während der Schaft mit einem angeformten Kopfträgerteil aus Werkzeugstahl hergestellt wird. Der Hartmetallkopf und der Kopfträgerteil des Schafts sind dabei mit miteinander zusammenwirkenden Formschlusselementen ausgebildet, die sowohl ein Zentrieren des Kopfs mit Bezug auf den Schaft beim Aufsetzen des Kopfs auf den Schaft als auch eine Formschlussverbindung in Umfangsrichtung herstellen, so dass zum einen auch die richtige Drehposition des Kopfs mit Bezug auf den Schaft beim Zusammensetzen sichergestellt wird als auch im Einsatz des Zylinderkopfbohrers eine formschlüssige Mitnahme des Kopfs durch den Schaft erfolgt. Die Verbindung von Kopf und Schaft durch Löten oder Schweißen kann dann ohne besonderen Aufwand erfolgen.

Ein Ausführungsbeispiel der Erfindung ist in den anliegenden Zeichnungen dargestellt und wird im folgenden mehr im einzelnen beschrieben. In den Zeichnungen zeigt:
- Fig. 1: den Schaft mit Kopfträgerteil in perspektivi-scher Darstellung,
- Fig. 2: den Kopf in perspektivischer Darstellung auf seine Oberseite gesehen, und
- Fig. 3: den Kopf in perspektivischer Darstellung auf eine Unterseite gesehen.

Der erfindungsgemäße Zylinderkopfbohrer besteht aus einem Schaft 1 (Fig. 1) und einem darauf aufgesetzten Kopf 2 (Fig. 2 und 3).

Wie Fig. 1 zeigt, besteht der Schaft 1 aus einem Schaftteil 11 mit vorne angeformtem Kopfträgerteil 12, der zwei etwa scheibensektorartig ausgebildete Radialarme 13 umfaßt. Der Kopfträgerteil 12 weist an seiner oberen Stirnfläche 14 zwei axiale Flächenvorsprünge 15 auf, nämlich einen an jedem Radialarm 13. Außerdem weist der Kopfträgerteil 12 an seiner Stirnfläche 14 eine zentrische Ansenkung 16 auf.

Der Schaftteil 11 ist in üblicher Weise zylindrisch geformt und dient zum Einspannen des Zylinderkopfbohrers.

Der Schaft 1 ist insgesamt aus Werkzeugstahl gefertigt.

Die Fig. 2 und 3 zeigen den Kopf 2, der einstückig und insgesamt aus Hartmetall hergestellt ist, nämlich durch Spritzgießen aus mit einem als Plastifizierer und Bindemittel dienenden Wachs vermischtem Hartmetallpulver, und Sintern des so hergestellten Rohlings, wobei das Wachs vollständig ausgetrieben wird.

Der Kopf 2 weist an seiner Oberseite eine mittige Bohrzentrierspitze 21, weiter zwei davon gegenüberliegend etwa radial verlaufende Hauptschneiden 22 und zwei dazu jeweils um etwa 90 Grad versetzt angeordnete Vorschneiden 23 für einen umfangsmäßigen Vorschnitt auf. Diese Schneidenkonfiguration ist grundsätzlich an sich üblich.

An seiner Unterseite (Fig. 3) weist der Kopf einen zentrischen Zapfen 24 auf, der in die zentrische Ansenkung 16 des Schafts 1 paßt. Weiter ist der Kopf 2 an den Unterseiten seiner beiden diametral gegenüberliegenden Plattensektorbereiche, an denen oberseitig die Schneiden 22, 23 gebildet sind, mit jeweils einer Aussparung 25 in Gestalt einer flachen Vertiefung versehen. Diese flachen Vertiefungen 25 sind jeweils genau komplementär zu den Flächenvorsprüngen 15 des Kopfträgerteils 12 des Schafts 1 ausgebildet.

Der Kopf 2 kann also auf den Kopfträgerteil 12 des Schafts 1 aufgesetzt werden, wobei der Zapfen 24 an der Kopfunterseite als Zentrierzapfen in die Ansenkung 16 des Schafts eingreift und die Flächenvorsprünge 15 auf dem Kopfträgerteil 12 des Schafts 1 in die flachen Vertiefungen 25 an der Kopfunterseite eingreifen. Dadurch wird der Kopf mit Bezug auf den Schaft exakt zentrisch und drehpositionsrichtig positioniert und kann in einem einfachen Vorgang mit dem Schaft verschweißt oder verlötet werden, ohne dass dafür Vorrichtungen zum Herstellen und Aufrechterhalten der exakten relativen Positionierung notwendig sind. Außerdem ermöglicht diese Formschlussverbindung die Übertragung des Arbeitsdrehmoments vom Schaft auf den Kopf, so dass diese Kraftübertragung nicht über die Löt- oder Schweißverbindung übertragen werden muß.

Es versteht sich, dass hinsichtlich der exakten Form von Kopfträgerteil des Schafts und des Kopfs selbst vielerlei Modifikationen denkbar sind und auch die Konfiguration der miteinander zusammenwirkenden Formschlusselemente im Rahmen des zweckmäßigen relativ beliebig gewählt werden kann, ohne dabei den Schutzbereich der Ansprüche zu verlassen.

## Patentansprüche

1. Zylinderkopfbohrer, der einen mit Hartmetallschneiden, (22, 23) versehenen Kopf (2) und einen Schaft (1) zum Einspannen aufweist, wobei
Schaft (1) und Kopf (2) als gesonderte, stoffschlüssig miteinander verbundene Bauteile ausgebildet sind,
der Kopf (2) vollständig als Sinterkörper aus Hartmetall ausgebildet ist,
der Schaft (1) mit einem Kopfträgerteil (12) ausgebildet ist, auf welches der Kopf (2) stirnseitig aufgesetzt ist,
**dadurch gekennzeichnet,**
**dass** der Kopfträgerteil (12) des Schafts (1) und der Kopf (2) mit miteinander zusammenwirkenden, einstückigen Formschlusselementen (15, 16, 24, 25) versehen sind, die den Kopf mit Bezug auf den Schaft sowohl zentrieren (16, 24) als auch drehpositionsmäßig positionieren (15, 25), wobei die Formschlusselemente zur drehpositionsmäßigen Positionierung Flächenvorsprünge (15) und dazu komplementäre flache Vertiefungen (25) an den beiden Teilen Schaft (1) und Kopf (2) aufweisen, und wobei die Formschlusselemente zum Zentrieren einen Zentrierzapfen (24) am einen der Teile Schaft (1) und Kopf (2) und eine Senkbohrung (16) am jeweils anderen Teil aufweisen.

2. Zylinderkopfbohrer bzw. Werkzeug nach Anspruch 1, **dadurch gekennzeichnet, dass** der Schaftträgerteil (12) des Schafts (1) plattenartige Elemente (13) aufweist, an denen die Flächenvorsprünge (15) gebildet sind, und dass die komplementären flachen Vertiefungen (25) an der Kopfunterseite gebildet sind.

## Claims

1. Drill bit with cylindrical head having a head (2) provided with hard metal cutters (22, 23), and a shaft (1) for clamping, wherein
the shaft (1) and the head (2) are formed as separate components that are connected by material connection,
the head (2) is formed completely as a sintered body made of hard metal,
the shaft (1) is formed with a head support part (12), onto which the head (2) is attached at the front side,
**characterized in that**
the head support part (12) of the shaft (1) and the head (2) are provided with single-piece form-fitting elements (15, 16, 24, 25) co-operating with each other, which both center (16, 24) the head with respect to the shaft, as well as position (15, 25) the same with respect to the pivoting position, wherein the form-fitting elements have surface projections (15), as well as plane recesses (25) complementary thereto, at both shaft (1) and head (2) parts for the positioning with respect to the pivoting position, and wherein the form-fitting elements have a centering pin (24) disposed on one of the shaft (1) and the head (2) parts for centering, and a counter bore (16) disposed on the other respective part.

2. Drill bit with cylindrical head or tool according to claim 1, **characterized in that** the shaft support part (12) of the shaft (1) is provided with plate-like elements (13), on which the surface projections (15) are formed, and the complementary plane recesses (25) are formed on the bottom side of the head.

## Revendications

1. Mèche à tête cylindrique qui présente une tête (2) pourvue de tranchants en métal dur (22, 23) et une tige (1) pour la fixation,
tige (1) et tête (2) étant réalisées en tant que pièces séparées, reliées l'une à l'autre par liaison de matière,
la tête (2) étant réalisée entièrement sous la forme de corps fritté en métal dur,
la tige (1) étant réalisée avec une partie support de tête (12) sur laquelle la tête (2) est posée côté frontal,
**caractérisée en ce que**
la partie support de tête (12) de la tige (1) et la tête (2) sont pourvues d'éléments de liaison de forme (15, 16, 24, 25) d'un seul tenant coopérant l'un avec l'autre qui centrent la tête par rapport à la tige (16, 24) et la positionnent relative à la position de rotation (15, 25), les éléments de liaison de forme présentant, pour le positionnement relatif à la position de rotation, des saillies de surface (15) et des creux plats (25) complémentaires à celles-ci sur les deux parties tige (1) et tête (2), et les éléments de liaison de forme présentant pour le centrage un boulon de centrage (24) sur l'une des parties tige (1) ou tête (2) et un chambrage (16) sur l'autre partie.

2. Mèche à tête cylindrique ou outil selon la revendication 1, **caractérisé en ce que** la partie support de tige (12) de la tige (1) présente des éléments (13) en forme de plaques sur lesquels les saillies de surface (15) sont formées et **en ce que** les creux plats complémentaires (25) sont formés sur la face inférieure de la tête.
